# EUROPÄISCHE PATENTANMELDUNG

(11) **EP 4 592 465 A1**
(43) Veröffentlichungstag der Anmeldung: **30.07.2025**
(21) Anmeldenummer: 25153529.0
(22) Anmeldetag: 23.01.2025
(51) Int. Cl.: E04B 1/00, E04B 1/21, E04B 5/29

(54) **VERBINDUNGSSYSTEM FÜR TRAGELEMENTE**

(30) Priorität: 24.01.2024 DE 102024101963
(71) Anmelder: Pfeifer Holding GmbH & Co. KG, 87700 Memmingen (DE)
(72) Erfinder: Derysz, Jerzy, 02-796 Warszawa (PL); Janczura, Krzysztof, 54-054 Wroclaw (PL)
(74) Vertreter: Hoffmann Eitle

(57) **Zusammenfassung**

Ein Verbindungssystem für Tragelemente eines Deckensystems mit einem ersten Tragelement und einem zweiten Tragelement, weist zumindest einen Dorn auf, der an dem ersten Tragelement angeordnet ist, und ein Konturelement, das an dem zweiten Tragelement angeordnet ist und eine Kontur aufweist, die einer äußeren Kontur des Dorns entspricht. Die Kontur an einer Seite des Konturelements ist so geöffnet, dass das Konturelement in einer Querrichtung des Dorns auf den Dorn aufgesetzt werden kann und die Kontur an dem Dorn zur Anlage gelangt. Das Konturelement ist zu dem Dorn in einer Längsrichtung des Dorns verschiebbar angeordnet. Zusätzlich sind Verschraubungen möglich. Es werden Querkräfte ohne Biegemomente übertragen bei wahlweiser Normalkraftübertragung.

## Beschreibung

### TECHNISCHES GEBIET

Die vorliegende Erfindung betrifft ein Verbindungssystem für Tragelemente eines Deckensystems und insbesondere eine gelenkige Verbindung für Tragbalken.

### STAND DER TECHNIK

In der Bautechnik werden Tragelemente wie Tragbalken oder Träger, insbesondere Unterzüge, eingesetzt, um die Last einer Decke, einer Wand oder anderer Elemente aufzunehmen und auf andere Bauteile abzuleiten. Durch den Einsatz von Unterzügen wird die Tragfähigkeit und die Spannweite einer Decke erhöht. Unterzüge werden dabei im Betonbau und insbesondere im Fertigteilbau üblicherweise als Einfeldträger eingesetzt. Ein Einfeldträger zeichnet sich dadurch aus, dass der Träger auf nur zwei Auflagern aufliegt und dabei insgesamt drei Auflagerreaktionen hervorruft, nämlich eine vertikale und eine horizontale Auflagerreaktion am ersten Auflager und eine vertikale Auflagerreaktion am zweiten Auflager. Einspannungen und Einspannmomente werden vermieden. Dadurch ist der Träger statisch bestimmt und die Auflagerkräfte können vergleichsweise einfach berechnet werden. Die Statik solcher Träger ist daher leicht auszulegen.

Auf diese Unterzüge werden im Betonbau und insbesondere im Fertigteilbau Deckenplatten aufgelegt, um die Decke zu bilden. Die Deckenplatten werden dabei ebenfalls als Einfeldelemente eingesetzt. Dadurch ist die überspannbare Fläche groß, die Statik einer derartigen Deckenkonstruktion mit geringem Aufwand berechenbar und die statische Auslegung der Deckenkonstruktion wird vereinfacht. Nachteilig ist jedoch, dass die Tragfähigkeit des eingesetzten Materials des Trägers üblicherweise nicht vollständig bzw. optimal ausgenutzt wird.

In der Realität ergeben sich daher Situationen, in denen die Träger, insbesondere die Unterzüge, abgesehen von den zwei Auflagern zusätzlich biegesteif auf Wänden oder Stützen aufliegen. Derartige zusätzlich auf Wänden oder Stützen aufliegende Träger werden als Mehrfeldträger oder auch als Durchlaufträger bezeichnet. Über den Wand- oder Stützenauflagern laufen die Träger ununterbrochen durch. Dadurch entstehen an den zusätzlichen Auflagern Momente als Schnittkräfte, auch Durchlaufmomente genannt. Durch diesen Einsatz der Träger, insbesondere der Unterzüge, wird wegen des zusätzlichen Auflagers die sonst einfache Berechnung der Statik der Deckenkonstruktion erschwert. Die Auflage des durchlaufenden Trägers auf mehr als zwei Auflagern führt dazu, dass der Träger statisch unbestimmt gelagert (bzw. statisch überbestimmt) ist. Je nach Belastungsposition entlang des Trägers können sich die Momentennullpunkte im Träger an einer Vielzahl von Positionen abweichend von den Auflagerpunkten einstellen. Dadurch wird die Tragfähigkeit des eingesetzten Materials des Trägers zwar stärker ausgenutzt und es können höhere Lasten von der Deckenkonstruktion aufgenommen werden. Die Statik der Deckenkonstruktion, wie die Auflagerkräfte, die Momente und die Lage der Momentennullpunkte, kann aber nur noch mit höherem Aufwand berechnet werden.

Das Durchlaufen des Trägers über mehrere Stützpunkte bedingt ferner, dass der Durchlaufträger sehr lang wird und daher häufig aus mehreren Teilstücken zusammengesetzt werden muss. Eine Unterteilung in Teilstücke kann auch durch die Montage oder den Transport erforderlich sein. Nachteilig dabei ist: Ein solcher, starr zusammengesetzter Träger überträgt an den Verbindungsstellen nicht nur Querkräfte und Normalkräfte, sondern auch Biegemomente. Diese Biegemomente führen je nach Anordnung des Stoßes zu hohen Zug- und Druckkräften in der Verbindungsstelle in den Randbereichen der Querschnitte. Um die Größenordnung dieser Zug- und Druckkräfte zu bestimmen, ist eine aufwendige Berechnung der Schnittkräfte der statisch überbestimmten Lagerung erforderlich.

Um diesen Nachteil auszugleichen, kann in dem als Durchlaufträger eingesetzten Träger eine Gelenkverbindung, etwa ein Gerbergelenk, vorgesehen werden. Indem an einer Stelle des Trägers ein nahezu biegeweiches Gelenk mit Querkraft- und Normalkraftübertragung vorgesehen wird, kann erreicht werden, dass an dieser Stelle ein Momentennullpunkt entsteht. Das heißt, dass an dieser Stelle kein (bzw. nur ein sehr geringes) Moment in dem Träger wirkt, die vertikalen Gewichtslasten und mäßige Normalkräfte aber dennoch übertragen werden.

Beispielsweise kann dazu ein Gelenk an oder neben der Stelle vorgesehen werden, an welcher der Träger auf der Wand oder auf der Stütze als zusätzlichem Auflager aufliegt. Durch die Entstehung eines zusätzlichen Momentennullpunkts in dem Gelenk an dieser Stelle kann die Berechnung der Statik des als Durchlaufträger eingesetzten Trägers vereinfacht werden.

Ferner kann ein Planer aufgrund genauer Berechnungen oder seiner Erfahrung die Gelenkverbindung in einem Bereich vorsehen, in dem ein Momentennullpunkt liegt.

Damit lässt sich die Verbindung der Träger mit dem Gerbergelenk deutlich günstiger herstellen, als wenn ein Biegemoment voll übertragen werden muss.

Der positive Effekt, dass mit dem zusätzlichen Auflager des Durchlaufträgers eine höhere Ausnutzung der Tragfähigkeit des eingesetzten Materials wegen der Biegedurchlaufwirkung erreicht werden kann, bleibt bei der Verwendung eines Gelenks erhalten.

In einer besonderen auflagernahen Anordnung des Verbindungsgelenks kann aber durch Entfall der Momentenübertragung die Durchlaufwirkung unterbrochen werden und damit die entstehende Querkraft am Auflager reduziert werden.

Ein solches Gelenk muss typischerweise in der Lage sein, nach unten gerichtete Querkräfte, sowie Zug- und Druckkräfte entlang der Längsachse des Trägers aufzunehmen. Ferner soll es möglichst wenig oder nicht biegesteif sein, um eine ausreichende Gelenkigkeit vorzusehen und ermöglicht somit typischerweise geringfügige Verdrehbewegungen der Träger zueinander.

In besonderen Fällen können derartige Gelenke auch so ausgestaltet sein, dass sie keine Normalkräfte übertragen. Damit können beispielsweise die Weitergabe von Längsdehnungen der Träger wie durch Temperatur oder Schwinden und weitere Einwirkungen und somit große Beanspruchungen daraus vermieden werden.

Im Stand der Technik werden solche Gelenke in Stahlträgern, Verbundstahlträgern oder Stahlbetonträgern üblicherweise dadurch realisiert, dass zwei Stahlträger mit einem gelenkigen Stirnplattenstoß verbunden werden. Dazu wird etwa an zwei zu verbindenden Längsenden zweier Stahlträger quer zur Längsrichtung der Stahlträger jeweils ein geschweißtes Stirnblech aus Stahl vorgesehen. Die beiden Längsenden der beiden Stahlträger werden anschließend dadurch miteinander verbunden, dass in dem Bereich zwischen dem Ober- und dem Untergurt der Stahlträger Schraubverbindungen vorgesehen werden, die sich durch die beiden Stirnbleche hindurch erstrecken und diese mit möglichst kleinem Hebelarm miteinander verbinden. Eine solche Verbindung hat jedoch den Nachteil, dass sie eine hohe Verarbeitungsqualität erfordert und nur kleine Montagetoleranzen zulässt. Ferner ist die Montage einer solchen Verbindung durch geschultes Fachpersonal durchzuführen, um sicherzustellen, dass bei der Übertragung von Querkräften und Normalkräften keine Einspannmomente auftreten.

Nicht zuletzt ist es bei einem gelenkigen Stirnplattenstoß schwierig, einen im Baubereich häufig erforderlichen Feuerwiderstand von 30 Minuten bis hin zu 90 Minuten und mehr sicherzustellen. Daher müssen bei einer solchen Lösung oft zusätzliche Maßnahmen, wie ein reaktiver Farbenanstrich vorgesehen werden.

In jüngerer Zeit werden im Betonbau und insbesondere im Fertigteilbau auch Träger eingesetzt, die durch ihre Bauweise eine besonders flache Deckenkonstruktion zulassen und dabei nicht oder nur geringfügig von der Decke nach unten in den Raum hineinragen. Derartige Träger werden auch als deckengleiche Unterzüge bezeichnet. Insbesondere bei diesen Trägern ist es schwierig, ein Gelenk für den Einsatz des Trägers als Durchlaufträger umzusetzen, da diese Träger nur eine geringe Bauhöhe für ein solche Gelenkverbindung bieten.

DE 10 2008 033 585 A1 offenbart eine Schubdornverbindung zur Verbindung zweier Betonplatten. Im Gegensatz zu der Funktion der oben diskutierten Gelenke dient eine solche Subdornverbindung im Stand der Technik dazu, Dehnungs- oder Bewegungsfugen im Stahlbetonbau herzustellen. Diese sollen ermöglichen, dass sich die zwei zu verbindenden Betonplatten infolge thermischer Ausdehnung aufeinander zu und voneinander wegbewegen können. Dazu sind in DE 10 2008 033 585 A1 entsprechende Hülsen vorgesehen, in denen der Schubdorn Freiraum zur Längsbewegung findet. Schubdornverbindungen dienen bei derartigen Systemen der Aufnahme und der Übertragung von Querkräften.

Weitere Arten der Verbindung von Trägern mit Stützen sind aus EP 1 405 957 A1, DE 27 32 183 A1, EP 3 887 614 B1 und DE 10 2005 012 862 A1 bekannt.

### DARSTELLUNG DER ERFINDUNG

Der Erfindung liegt somit die Aufgabe zugrunde, ein gelenkiges Verbindungssystem zur Verbindung zweier Tragelemente, insbesondere zweier Träger, vorzusehen, das ist der Lage ist, Querkräfte sowie vorzugsweise Zug- und/oder Druckkräfte zu übertragen und dabei keine oder nur geringe Momente zu übertragen, also biegeweich zu sein, das eine hohe Feuerwiderstandsdauer bietet, das hohe Montagetoleranzen zulässt und das vorzugsweise auch in einem deckengleich angeordneten Träger eingesetzt werden kann, der in der Höhe der Decke verborgen ist und nicht oder nur geringfügig von der Decke nach unten in den Raum hineinragt.

Erfindungsgemäß wird diese Aufgabe durch ein Verbindungssystem mit den Merkmalen des Anspruchs 1 gelöst. Weitere bevorzugte Ausführungsformen sind in den Unteransprüchen angegeben. Ein Verfahren zur Lösung dieser Aufgabe wird im Anspruch 11 und bevorzugte Ausführungsformen des Verfahrens in dessen Unteransprüchen angegeben.

Die vorliegende Erfindung sieht ein Verbindungssystem für Tragelemente eines Deckensystems mit einem ersten Tragelement und einem zweiten Tragelement vor, welches Verbindungssystem zumindest einen Dorn, der an dem ersten Tragelement angeordnet ist, und ein Konturelement aufweist, das an dem zweiten Tragelement angeordnet ist und eine Kontur aufweist, die zumindest einem Abschnitt einer äußeren Kontur des Dorns entspricht. Die Kontur ist an einer Seite des Konturelements so geöffnet, dass das Konturelement in einer Querrichtung des Dorns auf den Dorn aufgesetzt werden kann und die Kontur an dem Dorn zur Anlage gelangt. Das Konturelement ist zu dem Dorn in einer Längsrichtung des Dorns verschiebbar angeordnet.

Die Richtung, zu welcher hin die Kontur geöffnet ist, wird als Öffnungsrichtung bezeichnet. Im verbauten Zustand weist die Öffnungsrichtung der Kontur des Konturelements vertikal nach unten.

Durch die erfindungsgemäße Ausgestaltung des Verbindungssystems ist es möglich, auf das zweite Tragelement wirkende Querkräfte über das Konturelement und dessen Kontur auf den Dorn und somit auf das erste Tragelement zu übertragen. Gleichzeitig wird durch die an einer Seite geöffnete Kontur des Konturelements eine ausreichende Gelenkigkeit zwischen dem ersten und dem zweiten Tragelement vorgesehen, sodass über das Verbindungssystem kein bzw. ein nur sehr geringes Moment von dem zweiten Tragelement auf das erste Tragelement übertragen wird oder umgekehrt. Dies trifft vor allem für ein Moment (Biegemoment) zu, welches um eine Achse wirkt, die senkrecht zur Längsachse des Dorns und gleichzeitig senkrecht zu der Öffnungsrichtung der Kontur steht. Im montierten Zustand entspricht dieses nicht oder nur geringfügig übertragene Moment also einem Moment, das um eine horizontale Querachse des Trägers wirkt. Ferner ermöglichen der Dorn und das Konturelement, dass das zweite Tragelement von oben auf das erste Tragelement aufgesetzt werden kann, wodurch eine Montage etwa per Kran vereinfacht wird. Insgesamt kann durch die erfindungsgemäße Ausgestaltung somit eine gelenkige bzw. biegeweiche Verbindung zweier Tragelemente hergestellt werden, die benutzt werden kann, um eine statisch bestimmte Lagerung zu erzeugen. Darüber hinaus erlaubt die erfindungsgemäße Ausgestaltung hohe Montagetoleranzen und führt somit zu einer technisch einfachen und wirtschaftlichen Verbindung.

In einer bevorzugten Ausführungsform weist das Verbindungssystem ferner zumindest einen Bolzen, der vorzugsweise eine Schraubverbindung ist, zur Übertragung von Zugkräften zwischen den beiden Tragelementen auf.

Der Bolzen, vorzugsweise die Schraubverbindung, kann dabei eine Auflage, über welche der Dorn fest mit dem ersten Tragelement verbunden ist, mit dem Konturelement verbinden, das mit dem zweiten Tragelement verbunden ist.

Durch diese Ausgestaltung können Zugkräfte in Längsrichtung des Dorns zwischen dem ersten Tragelement und dem zweiten Tragelement übertragen werden. Durch einen möglichst begrenzten Hebelarm zwischen Zugelement und einem möglichen Druck übertragenden Element kann eine ungewollte Momenteneinspannung klein gehalten werden. Durch nachgiebige Grenzflächen wie eine elastische Schicht zwischen möglichen Druckanlagepunkten wird mit einem kleinen inneren Hebelarm zu der Zugverbindung ein Einspannmoment nahezu Null.

In einer weiteren, bevorzugten Ausführungsform des Verbindungssystems ist sowohl das erste Tragelement als auch das zweite Tragelement ein Tragbalken; oder das erste Tragelement ist ein Tragbalken und das zweite Tragelement ist eine Stütze; oder das erste Tragelement ist eine Stütze und das zweite Tragelement ist ein Tragbalken.

Wenn das erste Tragelement und das zweite Tragelement jeweils ein Tragbalken ist, dann kann mit dem Verbindungssystem ein mindestens zwei Tragbalken aufweisender Durchlaufträger realisiert werden, dessen mindestens zwei Tragbalken mit dem erfindungsgemäßen Verbindungssystem verbunden sind, wobei der eine Tragbalken an der Stelle, an der das Verbindungssystem vorgesehen ist, auf dem anderen Tragbalken aufliegt und ihn belastet. Der andere Tragbalken ist dann auf zwei Lagern statisch bestimmt gelagert. Dadurch kann die Tragfähigkeit des Materials der Tragbalken stärker ausgenutzt werden, ohne, dass die Berechnung der Statik des Durchlaufträgers durch statische Unbestimmtheit erschwert wird.

Ferner kann, wenn das erste Tragelement ein Tragbalken und das zweite Tragelement eine Stütze ist oder wenn das erste Tragelement eine Stütze und das zweite Tragelement ein Tragbalken ist, eine gelenkige Verbindung zwischen einem Tragbalken und einer Stütze realisiert werden, die hohe Montagetoleranzen zulässt und dadurch leicht zu montieren ist. Diese gelenkige Verbindung kann Querkräfte und Normalkräfte zwischen dem Tragbalken und der Stütze übertragen, ohne eine Einspannwirkung hervorzurufen. Durch die erfindungsgemäße Ausgestaltung lassen sich ferner im Gelenkpunkt der Tragbalken und die Stütze definiert und zentriert zueinander ausrichten.

In einer weiteren, bevorzugten Ausführungsform des Verbindungssystems weist der Tragbalken zwei vorzugsweise parallele Stege und zumindest eine zu den Stegen vorzugsweise senkrecht verlaufende und jeweils nach außen über die Stege hinausragende Grundplatte auf, die jeweils vorzugsweise aus Stahl ausgebildet sind; und einen Kern aus Beton (Betonkern), der vorzugsweise mit einer Bewehrung versehen ist.

An einem Ende des Betonkerns kann ein Abstellblech für die notwendige Abschalung des Betonskerns vorgesehen sein. Dadurch entsteht zwischen dem Abstellblech und dem Konturelement ein Raum.

Durch diese Ausgestaltung kann ein Stahlbetonbalken in einem Stahlträger und somit ein sehr steifer Verbundträger mit unten überstehender Grundplatte ausgebildet werden. Dadurch können Deckenelemente auf die über die Stege hinausragenden Teile der Grundplatte aufgelegt und somit eine Deckenkonstruktion realisiert werden, die besonders flach ist und bei welcher der Tragbalken nicht oder nur geringfügig von der Decke in den Raum hineinragt. Dies entspricht einer deckengleichen Ausführung des Unterzugs. Ferner kann gemäß dieser Ausgestaltung trotz der flachen Deckenkonstruktion ein gelenkiges Verbindungssystem vorgesehen werden, welches eine einfache statische Auslegung zulässt.

In einer weiteren, bevorzugten Ausführungsform ist auf einem Abschnitt der Grundplatte, der dem Konturelement zugewandt ist, Mineralwolle angeordnet.

Wenn das erste Tragelement und das zweite Tragelement jeweils ein Tragbalken ist, dann ist die Mineralwolle auf einem Abschnitt der Grundplatte des ersten Tragelements angeordnet, der sich in Längsrichtung des Tragbalkens erstreckt und dem Konturelement des zweiten Tragelements zugewandt ist.

Wenn das erste Tragelement eine Stütze und das zweite Tragelement ein Tragbalken ist oder umgekehrt, dann ist die Mineralwolle auf einem Abschnitt der Grundplatte angeordnet, die an der Stütze angeordnet ist und dem Konturelement des Tragbalkens zugewandt ist.

In beiden Fällen dient die Mineralwolle dabei insbesondere dem Brandschutz und erhöht wegen ihrer isolierenden Wirkung die Feuerwiderstandsdauer des Verbindungssystems bzw. des Gelenks. Ferner kann die Mineralwolle als Schalung dienen, wenn ein Bereich zwischen dem ersten Tragelement und dem zweiten Tragelement in welchem das Konturelement auf dem Dorn aufliegt mit Vergussbeton gefüllt wird. Dadurch kann sichergestellt werden, dass beim Ausgießen des Tragbalkens oder eines Teils davon mit Beton der Bereich der Mineralwolle nicht mit Beton gefüllt wird und als Bewegungsfuge erhalten bleibt.

In einer weiteren, bevorzugten Ausführungsform des Verbindungssystems ist das Konturelement als ein im Einbauzustand im Wesentlichen vertikal angeordnetes Blech ausgeführt und ist vorzugsweise fest mit dem zweiten Tragelement verbunden.

Durch diese Ausgestaltung kann eine Kraftübertragung von dem Konturelement auf den Dorn und somit von dem zweiten Tragelement auf das erste Tragelement und umgekehrt sichergestellt werden. Ferner sorgt diese Ausgestaltung für eine einfache Montage des Verbindungssystems.

In einer weiteren, bevorzugten Ausführungsform weist das Verbindungssystem ferner einen zweiten Dorn auf, der an dem ersten Tragelement angeordnet ist. Das Konturelement weist eine zweite Kontur auf, die zumindest einem Abschnitt einer äußeren Kontur des zweiten Dorns entspricht.

Durch diese Ausgestaltung kann die zwischen dem zweiten Tragelement und dem ersten Tragelement übertragene Querkraft erhöht werden oder bei der Verwendung zweier Dorne können die Dorne unter gleicher Querkraft kleiner dimensioniert werden als bei der Verwendung eines einzelnen Dorns. Ferner kann die Auflagefläche zwischen Konturelement und den beiden Dornen vergrößert und somit die Flächenpressung verringert werden.

Anders ausgedrückt ist die obige Ausführungsform mit einem zweiten Dorn und einer zweiten Kontur im Konturelement nur bevorzugt. Das Prinzip dieser Offenbarung lässt sich auch mit nur einem Dorn ausführen.

In einer weiteren, bevorzugten Ausführungsform des Verbindungssystems weist der Dorn einen runden oder rechteckigen Querschnitt auf.

Durch die Verwendung eines rechteckigen Querschnitts kann bei gleicher Breite und Höhe des Dorns, also im selben Bauraum, im Vergleich zu einem runden Querschnitt wegen der größeren Querschnittsfläche eine höhere Querkraft übertragen werden.

Durch die Verwendung eines runden Querschnitts zentriert sich das Konturelement auf dem Dorn unter Last selbstständig und vereinfacht die Montage.

Bei der Verwendung eines Dorns mit rundem Querschnitt weist das Konturelement entsprechend vorzugsweise nach unten geöffnete, halbrunde Ausnehmungen als Kontur auf. Bei der Verwendung eines Dorns mit rechteckigem Querschnitt weist das Konturelement entsprechend vorzugsweise nach unten geöffnete, rechteckige Ausnehmungen als Kontur auf.

In einer weiteren, bevorzugten Ausführungsform des Verbindungssystems ist der Dorn über eine erste Auflage und/oder über eine zweite Auflage mit dem ersten Tragelement verbunden. Die erste Auflage und/oder die zweite Auflage sind entweder über einen gesamten Umfang des Dorns mit dem Dorn verbunden; oder die erste Auflage ist über einen ersten Teil eines Umfangs des Dorns mit dem Dorn verbunden und/oder die zweite Auflage ist über einen zweiten Teil eines Umfangs des Dorns, der vorzugsweise dem ersten Teil gegenüberliegt, mit dem Dorn verbunden.

Die Auflage kann als im Wesentlichen vertikal angeordnetes Blech ausgeführt sein. In diesem Fall ist es bevorzugt, dass die Auflage über den gesamten Umfang des Dorns mit dem Dorn verbunden ist. Die Auflage kann auch als zu einer Seite hin geöffnetes Konturelement, vorzugsweise als zwei, zu jeweils gegenüberliegenden Seiten hin geöffnete Konturelemente ausgeführt sein. In diesem Fall ist es bevorzugt, dass die Auflage wegen ihrer Öffnung nur über einen Teil des Umfangs des Dorns mit dem Dorn verbunden ist. Die als zu einer Seite hin geöffnetes Konturelement ausgeführte Auflage kann ein Ankerblech aufweisen, das an einer Seite gegenüber der Öffnung an der Auflage angeordnet ist und senkrecht zu der Erstreckungsrichtung der Auflage verläuft.

Durch diese Ausgestaltung kann eine Kraftübertragung von dem Dorn über die erste und/oder über die zweite Auflage auf das erste Tragelement sichergestellt werden. Die Auflage sorgt für eine sichere Verbindung zwischen Dorn und Tragelement. Durch eine Ausführung der Auflage als im Wesentlichen vertikal angeordnetes Blech kann diese auf einfache Weise mit dem Tragelement verbunden werden, insbesondere, wenn das Tragelement ein Träger ist und die Auflage mit dem Träger verschweißt und/oder in dieses einbetoniert wird. Durch eine Ausführung der Auflage als zu einer Seite hin geöffnetes Konturelement, das vorzugsweise zusätzlich ein Ankerblech aufweist, kann diese auf einfache Weise mit dem ersten Tragelement verbunden werden, insbesondere wenn das erste Tragelement eine Stütze ist und die Auflage mit dem Ankerblech in der Stütze einbetoniert ist oder die Auflage an einem in der Stütze befindlichen Stahlträger verschweißt ist.

In der obigen Ausführungsform können ferner in der ersten Auflage und/oder der zweiten Auflage und dem Konturelement Bohrungen zur Aufnahme eines Bolzens, vorzugsweise einer Schraubverbindung, vorgesehen sein. Die Bohrungen in der ersten Auflage und/oder der zweiten Auflage können auch in einer besonderen Ausführung als Langlöcher vorgesehen sein, die sich zu einer nach oben weisenden Seite der ersten Auflage und/oder der zweiten Auflage hin öffnen.

Durch diese Ausgestaltung kann die Montage des Verbindungssystems vereinfacht werden. Wenn das zweite Tragelement von oben mit der Kontur des Konturelements auf den zumindest einen Dorn des ersten Tragelements aufgesetzt wird, kann gemäß dieser Ausführungsform ein Bolzen, vorzugsweise eine Schraubverbindung, bereits an dem Konturelement vormontiert sein und durch das nach oben geöffnete Langloch von oben in die erste Auflage und/oder die zweite Auflage eingelegt werden. Dadurch wird bei der Verbindung der zwei Tragelemente Zeit gespart und es müssen keine losen Einzelteile mehr in großen Höhen montiert werden, wo andernfalls die Gefahr besteht, dass die losen Einzelteile verloren gehen.

In einer weiteren, bevorzugten Ausführungsform des Verbindungssystems ist an einer dem Konturelement zugewandten Seite der ersten Auflage oder der zweiten Auflage eine elastische Schicht 11 angeordnet.

In dieser Ausgestaltung dient die elastische Schicht dazu, eine flächige Übertragung von Druckkräften zwischen dem ersten Tragelement und dem zweiten Tragelement zu ermöglichen und gleichzeitig durch ihre Nachgiebigkeit eine geringfügige Verdrehung bzw. Biegung zwischen dem ersten Tragelement und dem zweiten Tragelement zu ermöglichen. Das ist insbesondere dann der Fall, wenn der Bereich zwischen dem Konturelement und der dem Konturelement zugewandten Seite der ersten Auflage oder der zweiten Auflage mit Vergussbeton gefüllt ist.

Ferner kann die elastische Schicht auch als Schalung dienen und gezielt verhindern, dass wenn ein Bereich zwischen dem ersten Tragelement und dem zweiten Tragelement in welchem das Konturelement auf dem Dorn aufliegt mit Vergussbeton gefüllt wird, der Bereich der elastischen Schicht ebenfalls gefüllt wird. Dadurch kann Platz für Relativbewegungen zwischen dem Vergussbeton und den Tragelementen vorgesehen werden.

Die elastische Schicht kann aus einem Elastomer, Gummi oder einem ähnlichen Material gefertigt sein, das eine geeignete Elastizität aufweist. Durch die Wahl eines besonders nachgiebigen Materials für die elastische Schicht kann eine Übertragung von _Längsdruckkräften zwischen dem ersten Tragelement und dem zweiten Tragelement auch verringert oder ganz verhindert werden, um eine Längsdruckkraftentkopplung zu erreichen.

Die Erfindung sieht ferner ein Verfahren des Ausbildens einer Verbindungsstelle, vorzugsweise in einem deckengleichen Unterzug, mit einem erfindungsgemäßen Verbindungssystem vor, das folgenden Schritt aufweist: Auflegen des Konturelements des zweiten Tragelements auf den Dorn des ersten Tragelements.

Durch dieses erfindungsgemäße Verfahren kann eine Deckenkonstruktion auf besonders einfache und schnelle Weise montiert werden. Durch das Auflegen des Konturelements des zweiten Tragelements auf den Dorn des ersten Tragelements kann das zweite Tragelement etwa mit einem Kran von oben auf den Dorn des ersten Tragelements aufgelegt werden. Somit wird das Gelenk zwischen dem ersten Tragelement und dem zweiten Tragelement bereits im Wesentlichen montiert. Die Notwendigkeit für eine aufwändige und präzise Ausrichtung des ersten Tragelements und des zweiten Tragelements zueinander, wie sie beispielsweise für eine axiale Dorn-Hülsen-Fügung erforderlich wäre, entfällt.

In einer weiteren, bevorzugten Ausführungsform weist das Verfahren ferner folgenden Schritt auf: Befestigen des ersten Tragelements an dem zweiten Tragelement mittels eines Bolzens, der vorzugsweise eine Schraubverbindung ist, an einer Befestigungsstelle zur Übertragung von Zugkräften zwischen dem ersten Tragelement und dem zweiten Tragelement.

Durch diesen weiteren erfindungsgemäßen Schritt wird eine Übertragung von Zugkräften zwischen dem ersten Tragelement und dem zweiten Tragelement auf einfachere Weise sichergestellt. Durch eine Dimensionierung des Bolzens, vorzugsweise der Schraubverbindung, kann das Verbindungssystem auf einfache Weise auf die zu übertragenden Zugkräfte ausgelegt werden.

In einer weiteren, bevorzugten Ausführungsform weist das Verfahren ferner folgenden Schritt auf: Einlegen zumindest eines in dem Konturelement des zweiten Tragelements vormontierten Bolzens in ein Langloch, das in einer an dem ersten Tragelement angeordneten Auflage zu einer Seite hin geöffnet ist.

Durch diesen weiteren erfindungsgemäßen Schritt wird die Montage des Verbindungssystems weiter vereinfacht. Wenn das zweite Tragelement von oben mit der Kontur des Konturelements auf den zumindest einen Dorn des ersten Tragelements aufgesetzt wird, kann der Bolzen bereits an dem Konturelement vormontiert sein und durch das nach oben geöffnete Langloch von oben in die an dem ersten Tragelement angeordnete Auflage eingelegt werden. Dadurch wird bei der Verbindung der zwei Tragelemente Zeit gespart und es müssen keine losen Einzelteile mehr in großen Höhen montiert werden, wo andernfalls die Gefahr besteht, dass die losen Einzelteile verloren gehen.

In einer weiteren, bevorzugten Ausführungsform weist das Verfahren ferner einen Schritt des Auffüllens der Befestigungsstelle mit Vergussbeton auf.

Durch diesen weiteren erfindungsgemäßen Schritt können die Befestigungsstelle und der Bolzen, vorzugsweise die Schraubverbindung, gegen Lösen gesichert werden und gleichzeitig vor Korrosion und Umwelteinflüssen geschützt werden.

### KURZE BESCHREIBUNG DER ZEICHUNGEN

Weitere Merkmale und Vorteile der Erfindung ergeben sich aus der nachfolgenden Beschreibung von Ausführungsformen unter Bezugnahme auf die beiliegenden Zeichnungen.
Fig. 1a zeigt eine Querschnittsansicht eines als Träger 2 ausgeführten Tragelements mit zwei parallelen Stegen 2a, einer Grundplatte 2b, zwei Dornen 1 mit rechteckigem Querschnitt, einem darauf liegenden Konturelement 3c und zwei Schraubverbindungen 5 mit je einem Bolzen, Scheiben und Muttern, die in runden Bohrlöchern 13 im Konturelement 3c angeordnet sind.
Fig. 1b zeigt eine Querschnittsansicht eines als Träger 2 ausgeführten Tragelements 2 mit zwei parallelen Stegen 2a, einer Grundplatte 2b, zwei Dornen 1 mit rundem Querschnitt, einem darauf liegenden Konturelement 3c und zwei Schraubverbindungen 5 mit je einem Bolzen, Scheiben und Muttern, die in runden Bohrlöchern 13 im Konturelement 3c angeordnet sind.
Fig. 1c zeigt eine perspektivische Ansicht zweier Dorne 1 mit rechteckigem Querschnitt, die jeweils mit einer ersten Auflage 3b und einer zweiten Auflage 3a über den gesamten Umfang der Dorne 1 verbunden sind und zwei in der ersten Auflage 3b angeordnete runde Bohrungen 13, mit welchen die erste Auflage 3b über eine Schraubverbindung 5 mit dem Konturelement 3c verbunden werden kann.
Fig. 1d zeigt eine perspektivische Ansicht zweier Dorne 1 mit rundem Querschnitt, die jeweils mit einer ersten Auflage 3b und einer zweiten Auflage 3a über den gesamten Umfang der Dorne 1 verbunden sind und zwei in der ersten Auflage 3b angeordnete runde Bohrungen 13, mit welchen die erste Auflage 3b über eine Schraubverbindung 5 mit dem Konturelement 3c verbunden werden kann.
Fig. 2 zeigt in einer Querschnittsansicht zwei entlang ihrer Längsachse geschnittene, als Träger 2 mit zwei Stegen 2a, Grundplatte 2b und Betonkern 2c ausgeführte und sich an ihren Längsenden gegenüberliegende Tragelemente mit einem Dorn 1, der über eine erste Auflage 3b und eine zweite Auflage 3a mit dem ersten Tragelement verbunden ist. Der Dorn ist im Betonkern des ersten Tragelements 2 mit gebogenen Betonstahlbügeln als Rückhängebewehrung verankert. Seine Bodenplatte 2b erstreckt sich bis unter die Verbindungsstelle des zweiten Tragelements. Das zweite Tragelement 2 liegt mit dem Konturelement 3c auf dem Dorn 1 auf, das über eine Schraubverbindung 5 mit der ersten Auflage 3b des ersten Tragelements 2 verbunden ist.
Fig. 3a zeigt eine perspektivische Ansicht zweier als Träger 2 ausgeführter Tragelemente, von denen der zweite Träger an seinem Längsende mittels des erfindungsgemäßen Verbindungssystems mit dem Querende des ersten Trägers verbunden ist. In der dargestellten Verbindung sind zwei runde Dorne 1 über als Aufhängebewehrung ausgeführte Bewehrungen 7, welche die Funktion der Auflage übernehmen, mit dem ersten Träger verbunden und ein auf den Dornen 1 aufliegendes Konturelement 3c ist mit dem zweiten Träger verbunden.
Fig. 3b zeigt eine perspektivische Ansicht zweier als Träger 2 ausgeführter Tragelemente mit einer ähnlichen Anordnung wie in Figur 3a mit der Ausnahme, dass der Winkel zwischen den Längsachsen der Träger ungleich 90° beträgt.
Fig. 4 zeigt eine perspektivische Ansicht zweier als Träger 2 mit zwei Stegen 2a, einer Grundplatte 2b und einem Betonkern 2c ausgeführter und sich an ihren Längsenden gegenüberliegender Tragelemente mit zwei Dornen 1, die mit einer ersten Auflage 3b und einer zweiten Auflage 3a verbunden sind und auf denen um einen Abstand 9 von der ersten Auflage 3b beabstandet ein Konturelement 3c aufliegt, das über eine Schraubverbindung 5 zur Zugkraftübertragung mit der ersten Auflage 3b verbunden ist.
Fig. 5a zeigt in einer perspektivischen Ansicht ein als Stütze 4 mit rundem Querschnitt und darin angeordnetem Stahlträger 12 (Verbundstütze) ausgeführtes erstes Tragelement an dem zwei Dorne 1 über jeweils eine erste Auflage 10b mit Ankerblech und eine zweite Auflage 10a mit Ankerblech befestigt sind und ein als Träger 2 ausgeführtes zweites Tragelement, an dem ein Konturelement 3c angebracht ist, das auf den in der Stütze 4 als erstem Tragelement verankerten Dornen 1 aufliegt.
Fig. 5b zeigt eine perspektivische Ansicht einer ähnlichen Anordnung wie in Figur 5a mit der Ausnahme, dass das erste Tragelement als Stütze 4 mit rechteckigem Querschnitt und darin angeordnetem Stahlrohr 12 (Verbundstütze) ausgeführt ist, dessen Stahlhaut von den beiden Dornen 1 durchdrungen wird und an denen die Dorne befestigt werden können.
Fig. 5c zeigt in einer Querschnittsansicht ein entlang seiner Längsachse geschnittenes und als Stütze 4 (Verbundstütze) ausgeführtes erstes Tragelement, mit dem ein Dorn 1 über eine erste Auflage 10b mit Ankerblech und eine zweite Auflage 10a mit Ankerblech verbunden ist sowie ein zweites, entlang seiner Längsachse geschnittenes und als Träger 2 mit zwei Stegen 2a, einer Grundplatte 2b und einem Betonkern 2c ausgeführtes zweites Tragelement, an dem ein Konturelement 3c befestigt ist, das auf dem Dorn 1 aufliegt.
Fig. 6a zeigt in einer perspektivischen Ansicht ein als Stütze 4 mit rundem Querschnitt und ohne darin angeordnetem Stahlträger ausgeführtes erstes Tragelement an dem zwei Dorne 1 über eine erste Auflage 10b und eine zweite Auflage 10a befestigt sind sowie ein als Träger 2 ausgeführtes zweites Tragelement, an dem ein Konturelement 3c angeordnet ist, das auf den Dornen 1 aufliegt.
Fig. 6b zeigt in einer perspektivischen Ansicht zwei als Träger 2 ausgeführte und einander an ihren Längsenden gegenüberliegende Tragelemente, von denen der erste Träger 2 über eine erste Auflage 3b und eine zweite Auflage 3a mit zwei Dornen 1 verbunden ist und von denen der zweite Träger 2 mit einem Konturelement 3c verbunden ist, das auf den Dornen 1 aufliegt, wobei zwischen den Stirnseiten der Grundplatten 2b der beiden Träger 2 ein als Bewegungsfuge dienender Spalt vorgesehen ist.
Fig. 7a zeigt in einer perspektivischen Ansicht das erfindungsgemäße Verbindungssystem zwischen den Längsenden zweier als Träger 2 ausgeführter Tragelemente, bei dem die erste Auflage 3b des ersten Tragelements über zwei Schraubverbindungen 5 zur Übertragung von Zugkräften mit dem Konturelement 3c des zweiten Tragelements verbunden ist; bei dem zwischen der ersten Auflage 3b und der Konturplatte 3c zur Druckkraftentkopplung eine elastische Schicht 11 und ein als Toleranzbreite dienender Spalt 9 angeordnet ist, und bei dem Befestigungsstellen 16 und ein Raum 6 zur Anbringung der Schraubverbindungen 5 vorgesehen sind, die jeweils als Hohlräume ausgeführt sind und nach der Montage mit Vergussbeton verschlossen werden können.
Fig. 7b zeigt eine perspektivische Ansicht einer ähnlichen Anordnung wie Fig. 7a mit der Ausnahme, dass die für die Schraubverbindung 5 vorgesehenen Bohrungen in der ersten Auflage 3b als zu einer nach oben weisenden Seite hin geöffnete Langlöcher 14 zum Einlegen der Schraubverbindung zusammen mit dem zweiten Tragelement von oben ausgeführt sind.
Fig. 8 zeigt in einer perspektivischen Ansicht zwei als Träger 2 ausgeführte und einander an ihren Längsenden gegenüberliegende Tragelemente in einem montierten Zustand, in welchem die erste Auflage 3b und das Konturelement 3c an Befestigungsstellen miteinander verschraubt sind, zwischen denen eine elastische Schicht 11 und ein als Toleranzbreite dienender Abstand 9 vorgesehen sind. An den Enden der Verschraubung 5 befinden sich Befestigungsstellen 16 und ein Raum 6, die als Hohlräume ausgeführt und mit Vergussbeton ausgefüllt sind. Der Vergussbeton ist durch die Mineralwolle 8 von der Grundplatte 2b getrennt und zumindest durch die elastische Schicht 11 von der ersten Auflage 3b getrennt.

### DETAILLIERTE BESCHREIBUNG BEISPIELHAFTER AUSFÜHRUNGSFORMEN

Gleiche Bezugszeichen, die in verschiedenen Figuren oder der Beschreibung aufgeführt sind, benennen identische, einander entsprechende oder funktionell ähnliche Elemente.

Das erfindungsgemäße Verbindungssystem dient der gelenkigen Verbindung zweier Tragelemente. Gelenkig meint, wie in der Bautechnik üblich, dass die Verbindung zum einen dafür ausgelegt ist, Lasten aus einer Baukonstruktion aufzunehmen und zum anderen auch geringfügige Bewegungen der Baukonstruktion zulässt. Die zu verbindenden Tragelemente können etwa Träger 2 für Deckenkonstruktionen oder auch Stützen 4 oder Pfeiler sein, an denen Träger 2 befestigt werden sollen. Das erfindungsgemäße Verbindungssystem kann dabei sowohl der Verbindung zweier Träger 2 miteinander als auch der Verbindung eines Trägers 2 mit einer Stütze 4 dienen.

Wenn mit dem Verbindungssystem zwei Träger 2 miteinander verbunden werden, können die Träger 2 jeweils an ihren Längsenden miteinander verbunden werden, wie beispielhaft in den Figuren 2, 4, 6b, 7a, 7b und 8 gezeigt, oder ein Längsende des einen Trägers 2 kann mit einem Querende des anderen Trägers 2 verbunden werden, wie beispielhaft in den Figuren 3a und 3b gezeigt. Querende bezeichnet dabei ein Ende des Trägers 2 das quer zur Erstreckungsrichtung des Trägers 2 liegt, sodass sich bei der Verbindung zwischen Längsende des einen Trägers 2 und Querende des anderen Trägers ein T-förmiger Anschluss ergibt.

Wenn mit dem Verbindungssystem ein Träger 2 mit einer Stütze 4 verbunden wird, wird der Träger 2 typischerweise an seinem Längsende mit der Stütze 4 verbunden, wie beispielshaft in den Figuren 5a, 5b, 5c und 6a gezeigt. Es ist aber auch möglich, dass der Träger 2 an seinem Querende mit der Stütze 4 verbunden wird.

Das erfindungsgemäße Verbindungssystem weist zumindest einen Dorn 1 und zumindest ein Konturelement 3c auf. Der Dorn 1 ist mit einem ersten Tragelement verbunden, das ein Träger 2 oder eine Stütze 4 sein kann. Eine beispielhafte Ausführungsform ist in Figur 1a und 1b gezeigt. Diese Figuren zeigen jeweils zwei Dorne 1 die mit einem runden oder einem eckigen Querschnitt ausgeführt sind.

Ein runder Querschnitt des Dorns 1 vereinfacht das Aufsetzen des Konturelements 3c von oben auf den Dorn 1, da sich der Dorn 1 an dem Konturelement 3c im Vergleich zu einem Dorn 1 mit rechteckigen Querschnitt weniger verkanten kann. Der runde Querschnitt sorgt für eine selbstständige Lastzentrierung beim Aufsetzen. Mit einem rechteckigen Querschnitt des Dorns 1 kann im selben Bauraum, das heißt bei gleicher Höhe und Breite des Dorns, aufgrund der im Vergleich zum Dorn mit rundem Querschnitt höheren Querschnittsfläche mehr Querkraft übertragen werden. Anders ausgedrückt, ein Dorn mit rechteckigem Querschnitt kann im selbem Bauraum massiver ausgeführt werden.

Auf den Dornen 1 liegt das Konturelement 3c auf. Das Konturelement 3c weist eine Kontur auf, die einem Abschnitt eines Außenumfangs des Dorns 1 entspricht. Die Kontur ist zu einer Seite des Konturelements 3c hin geöffnet. Die Richtung, zu welcher hin die Kontur geöffnet ist, wird als Öffnungsrichtung bezeichnet. Im verbauten Zustand weist die Öffnungsrichtung der Kontur des Konturelements 3c vertikal nach unten. Somit kann das Konturelement 3c mit dieser geöffneten Kontur aus einer Querrichtung Q_{D} des Dorns 1, vorzugsweise von oben, auf den Dorn 1 aufgesetzt werden. Anschließend liegt die Kontur des Konturelements 3c an dem Außenumfang des Dorns 1 an. In diesem Zustand kann das Konturelement 3c in Längsrichtung L_{D} des Dorns 1 relativ zu diesem verschoben werden. Das Konturelement 3c ist, wie in Fig. 1a und 1b dargestellt, vorzugsweise als ein im Einbauzustand im Wesentlichen vertikal angeordnetes Blech ausgeführt. Das Konturelement 3c kann mit dem zweiten Tragelement fest verbunden sein.

Wie in Fig. 1a und 1b zu sehen, ist es bevorzugt, dass das Verbindungssystem zwei Dorne 1 aufweist, die, von quer zur Längsrichtung der Dorne aus gesehen, nebeneinander angeordnet sind. In diesem Fall weist das Konturelement 3c zwei Konturen auf.

Eine solche bevorzugte Ausführung bewirkt, dass nach dem Aufsetzen des Konturelements 3c auf die Dorne 1 die Querkraft gleichmäßig auf beide Dorne 1 verteilt wird. Die Belastung der Dorne ist damit absehbar und die Dorne können ensprechend eng an der tatsächlichen Belastung ausgelegt werden. Bei einer Anordnung der Dorne übereinander, von quer zur Längsrichtung der Dorne aus gesehen, wäre hingegen wegen der Fertigungstoleranzen im Abstand der Dorne 1 zueinander nicht sicher absehbar, welcher der Dorne welchen Anteil an der Querkraft tragen wird. Dementsprechend müssten die Dorne bei einer Anordnung übereinander überdimensioniert werden, was höhere Kosten verursacht.

Wie in Figur 1c und 1d dargestellt, kann der Dorn 1 mit einer ersten Auflage 3b, 10b und/oder mit einer zweiten Auflage 3a, 10a verbunden sein. Die Bezeichnungen "erste" Auflage und "zweite" Auflage dienen lediglich zur Unterscheidung dieser beiden Elemente. So kann entweder nur die erste Auflage verwendet werden oder nur die zweite Auflage verwendet werden oder es können beide Auflagen verwendet werden. Die erste Auflage 3b, 10b und/oder die zweite Auflage 3a, 10a kann/können fest mit dem ersten Tragelement verbunden sein. Die Auflage 3a, 3b, 10a, 10b kann als im Wesentlichen vertikal angeordnetes Blech ausgeführt sein. Dabei kann der Dorn 1 zum einen, wie in Figur 1c und 1d dargestellt, über seinen gesamten Umfang mit der ersten Auflage 3b, 10b und/oder der zweiten Auflage 3a, 10a verbunden sein. Zum anderen kann der Dorn 1 auch, wie etwa in Figuren 5a, 5b, 5c und 6a gezeigt, nur mit einem Teil seines Umfangs mit der ersten Auflage 3b, 10b und/oder der zweiten Auflage 3a, 10a verbunden sein. In diesem Fall kann die Auflage 10a, 10b als ein zu einer Seite hin geöffnetes Konturelement ausgeführt sein. Das heißt, die Auflage 10a, 10b, die nur mit einem Teil des Außenumfangs des Dorns 1 verbunden ist, kann ähnlich wie das Konturelement 3c eine Kontur aufweisen, die einem Abschnitt des Außenumfangs des Dorns 1 entspricht und zu einer Seite der Auflage 10a, 10b hin geöffnet ist. Wie in den Figuren 5a bis 6a gezeigt, können in diesem Fall die erste Auflage 10b und die zweite Auflage 10a so angeordnet sein, dass die Öffnungsrichtung der ersten Auflage 10b und die Öffnungsrichtung der zweiten Auflage 10a in entgegengesetzte Richtungen weisen. Wenn in einer solchen Ausführungsform nur eine Auflage verwendet werden soll, ist es bevorzugt, dass nur die Auflage verwendet wird, deren Öffnungsrichtung nach oben weist. In den in Figuren 5a, 5b, 5c und 6a dargestellten beispielhaften Ausführungsformen ist das die erste Auflage 10b. Diese nach oben geöffnete erste Auflage 10b nimmt im vorliegenden Lastfall den Großteil der Gewichtskraft des als Träger 2 ausgeführten zweiten Tragelements auf. Daher ist es bevorzugt, bei der Verwendung von nur einer Auflage, diese erste Auflage 10b zu verwenden.

Die erste Auflage 3b, 10b und/oder die zweite Auflage 3a, 10a kann/können zudem ein Ankerblech aufweisen, welches senkrecht zur Erstreckungsrichtung der Auflage 3a, 3b, 10a, 10b und an einer Seite der Auflage 3a, 3b, 10a, 10b angeordnet ist, die der geöffneten Kontur gegenüberliegt. Vorzugsweise wird das Ankerblech dann eingesetzt, wenn das erste Tragelement eine Stütze 4 ist. Dann kann das Ankerblech auch bei einer hohen Belastung der Dorne 1 für eine feste Verankerung der Auflage 3a, 3b, 10a, 10b in dem Beton der Stütze 4 sorgen. Im Inneren der Stütze dienen die Auflagen mit den Ankerblechen 10a und 10b zur Kraftübertragungen auf die ausbetonierte Verbundstütze 4.

Die erste Auflage 3b, 10b und/oder die zweite Auflage 3a, 10a kann/können ebenso wie das Konturelement 3c zusätzlich Bohrungen 13 aufweisen, in welchen Bolzen 5, vorzugsweise Schraubverbindungen, zur Verbindung der Auflage 3a, 3b, 10a, 10b mit dem Konturelement 3c angeordnet werden können. Es ist bevorzugt, dass die Bohrungen 13 nur in der Auflage 3a, 3b, 10a, 10b vorgesehen werden, die dem Konturelement 3c gegenüberliegt. Anders ausgedrückt, wenn zwei Auflagen vorhanden sind, ist es bevorzugt, dass die Bohrungen 13 in der ersten Auflage 3b vorgesehen sind, die dem Konturelement 3c gegenüberliegt. Über den Bolzen, vorzugsweise die Schraubverbindung 5, können Kräfte, vorzugsweise Zugkräfte, von dem Konturelement 3c auf die erste Auflage 3b, 10b und/oder die zweite Auflage 3a, 10a und umgekehrt übertragen werden. Die Bohrungen können dabei als runde, geschlossene Bohrung 13 aufgeführt sein. Ferner ist es möglich, die Bohrungen als Langlöcher 14 auszuführen, die sich zu einer Seite der Auflage 3a, 3b, 10a, 10b hin öffnen, bevorzugt zu einer Seite, die im montierten Zustand nach oben weist. Solche geöffneten Langlöcher 14 sind beispielsweise in der ersten Auflage 3b in Figur 7b dargestellt. Wenn das zweite Tragelement von oben mit der Kontur des Konturelements 3c auf den zumindest einen Dorn 1 des ersten Tragelements aufgesetzt wird, kann gemäß dieser Ausführungsform ein Bolzen, vorzugsweise eine Schraubverbindung 5, bereits an dem Konturelement 3c vormontiert sein und durch das nach oben geöffnete Langloch 14 von oben in die erste Auflage 3b und/oder die zweite Auflage 3a eingelegt werden. Dadurch kann bei der Verbindung der zwei Tragelemente Zeit gespart werden und es müssen keine losen Einzelteile mehr in großen Höhen montiert werden, wo andernfalls die Gefahr besteht, dass die losen Einzelteile verloren gehen.

Wie in den Figuren 5a und 5b anhand einer bevorzugten Ausführungsform dargestellt ist, können, insbesondere wenn das erste Tragelement als Stütze 4 ausgebildet ist und zwei Dorne 1 verwendet werden, die erste Auflage 3b, 10b und die zweite Auflage 3a, 10a jeweils auch als aufgeteilte Elemente ausgeführt sein. Anders ausgedrückt kann die erste Auflage 3b, 10b zweiteilig aufgeführt sein und die zweite Auflage 3a, 10a kann zweiteilig ausgeführt sein. Dadurch kann zwischen den beiden Dornen 1 ein Stahlprofil 12 oder ein Stahlrohr 12 in der Stütze 4 angeordnet sein, ohne, dass die erste Auflage 3b, 10b oder die zweite Auflage 3a, 10a diesem im Weg wäre. Die dargestellten Stützen sind exemplarisch als Stahlverbundstütze mit einem Stahlprofil oder einem Stahlrohr im Inneren, einem Betonkern und einer Stahlmantelhülle abgebildet. Für die Gelenkfunktion des Anschlusses kann dieses Tragelement Stütze jedoch auch eine beliebige andere Verbundstütze ohne Blechmantel oder auch nur eine übliche Stahlbetonstütze mit Bewehrung und Beton ohne zusätzlichen Mantel oder Profilverstärkung mit beliebigem geometrischen Querschnitt sein.

In Figur 2 ist eine weitere bevorzugte Ausführungsform des erfindungsgemäßen Verbindungssystems dargestellt, mit dem zwei als Träger 2 ausgeführte Tragelemente an ihren Längsseiten gelenkig miteinander verbunden werden, um einen statisch bestimmten Durchlaufträger ausbilden zu können. Der Dorn 1 ist über eine erste Auflage 3b und eine zweite Auflage 3a mit einem als Träger 2 ausgeführten ersten Tragelement verbunden und das Konturelement 3c ist mit einem als Träger 2 ausgeführten zweiten Tragelement verbunden und liegt mit seiner zu einer Seite hin geöffneten Kontur auf dem Dorn 1 auf. Das Konturelement 3c ist über eine Schraubverbindung 5 mit der ersten Auflage 3b verbunden, zur Übertragung von Zugkräften von dem ersten Tragelement auf das zweite Tragelement und umgekehrt.

Die als Träger 2 ausgeführten Tragelemente weisen jeweils zwei Stege 2a, eine Grundplatte 2b und einen Betonkern 2c auf, wobei zwischen der Grundplatte 2b des ersten Trägers 2 und der Grundplatte 2b des zweiten Trägers 2 ein Spalt vorgesehen ist, der als Bewegungsfuge dient. Die Bewegungsfuge erlaubt es den beiden Trägern 2 sich geringfügig zueinander zu bewegen, ohne, dass die Grundplatten 2b der beiden Träger 2 aneinanderstoßen.

Ein Spalt zwischen den Grundplatten 2b, der als Bewegungsfuge dient, kann auch bei einem Verbindungssystem zwischen zwei verschiedenartigen Tragelementen vorgesehen sein. Zum Beispiel, wie in Figuren 5a bis 6a dargestellt, bei einem Verbindungssystem zwischen einem ersten Tragelement, das als Stütze 4 (Verbundstütze) ausgeführt ist, und einem zweiten Tragelement, das als Träger 2 aufgeführt ist. Dort kann der Spalt zwischen einer Grundplatte 2b des als Träger 2 ausgeführten ersten Tragelements und einem Außenumfang der Stütze 4 angeordnet sein, wie etwa in Figur 5a dargestellt. Alternativ kann eine Grundplatte 2b Teil des als Stütze 4 ausgeführten ersten Tragelements sein und der Spalt kann zwischen dieser Grundplatte 2b der Stütze 4 und einer Grundplatte 2b des als Träger 2 ausgeführten zweiten Tragelements vorgesehen sein, wie etwa in Figur 5c und 6a dargestellt. Anders ausgedrückt, die Grundplatte des als Stütze 4 ausgebildeten ersten Tragelements kann sich bis unter den Raum 6 erstrecken, wie in Figur 5c dargestellt. Die Grundplatte 2b des als Träger 2 ausgebildeten zweiten Tragelements endet entsprechend an dem Abstellblech 15.

Wie ferner in Figur 2 gezeigt, kann auf einem Abschnitt der Grundplatte 2b des ersten Tragelements, der in Längsrichtung über die erste Auflage 3b hinausragt und der dem Konturelement 3c zugewandt ist, Mineralwolle 8 angeordnet sein. Die Mineralwolle 8 dient in erster Linie dem Brandschutz und kann wegen seiner isolierenden Wirkung die Feuerwiderstandsdauer des Verbindungssystems erhöhen. Ferner kann die Mineralwolle als Schalung dienen und dabei sicherstellen, dass beim Ausgießen des Tragbalkens oder eines Teils davon mit Vergussbeton der Bereich der Mineralwolle nicht mit Beton gefüllt wird und als Bewegungsfuge erhalten bleibt.

Die Mineralwolle 8 kann vorzugsweise eine Dicke von mindestens 10 mm, weiter bevorzugt eine Dicke von mindestens 20 mm haben. Ferner kann die Mineralwolle 8 eine Dichte von mindestens 80 kg/m³, weiter bevorzugt eine Dichte von mindestens 100 kg/m³ haben. Durch die Wahl einer derartigen Mineralwolle kann eine ausreichende Abdichtung bei der Verwendung als Schalung und eine ausreichende Isolationswirkung zur Steigerung der Feuerwiderstandsdauer sichergestellt werden.

An dem Ende des als Träger 2 aufgeführten zweiten Tragelements, das dem ersten Tragelement zugewandt ist, endet der Betonkern 2c und die Grundplatte 2b an einem Abstellblech 15, wie in Figur 2 dargestellt. Das als Träger 2 ausgeführte zweite Tragelement erstreckt sich aber mit den beiden Stegen 2a weiter bis zu dem Konturelement 3c, das an den beiden Stegen 2a befestigt, vorzugsweise verschweißt ist. Zwischen dem Abstellblech 15 und dem Konturelement 3c befindet sich ein Raum 6 und zwischen dem Konturelement 3c des zweiten Tragelements und der ersten Auflage 3b des ersten Tragelements befindet sich ein Spalt 9. Der Spalt 9 entspricht einer Toleranz in der Längsbeabstandung der beiden Träger 2 bei der Montage und kann zudem als Bewegungsfuge dienen. Der Raum 6 kann Platz für eine Relativbewegung zwischen dem Konturelement 3c und dem Dorn 1 vorsehen. Auch schafft er Platz für eine anzubringende Verschraubung 5. Sowohl der Raum 6 als auch der Spalt 9 können nach der Montage des Verbindungssystems mit Vergussbeton gefüllt werden, leer bleiben oder mit Mineralwolle gefüllt werden. Der Vergussbeton schützt zum einen den Dorn 1, das Konturblech 3c und die Schraubverbindung 5 vor Korrosion, zum anderen kann der Vergussbeton aber auch genutzt werden, um Druckkräfte von dem ersten Tragelement auf das zweite Tragelement zu übertragen und umgekehrt.

An der Seite der ersten Auflage 3b, die dem Konturelement 3c zugewandt ist, kann eine elastische Schicht 11 vorgesehen sein. Die elastische Schicht 11 kann vorzugsweise aus einem Elastomer, wie vulkanisiertem Kautschuk bestehen. Sie kann aber auch aus Mineralwolle bestehen. Die elastische Schicht 11 kann somit an den Vergussbeton angrenzen. Die Elastizität der elastischen Schicht 11 kann vorzugsweise so gewählt werden, dass die elastische Schicht Druckkräfte zwischen dem ersten und dem zweiten Tragelement über den Vergussbeton flächig übertragt, jedoch bei geringfügiger Verdrehung bzw. Biegung des ersten und des zweiten Tragelements zueinander gestaucht werden kann und somit auch bei vorhandenem Vergussbeton eine Gelenkigkeit zulässt. Die Elastizität der elastischen Schicht 11 kann aber auch so gewählt werden, dass es zu einer Druckkraftentkopplung zwischen dem ersten und dem zweiten Tragelement kommt, also keine oder nur sehr geringe Druckkräfte zwischen dem ersten und dem zweiten Tragelement übertragen werden.

In Fällen, bei denen die zu übertragenden Druckkräfte in einen oberen Bereich konzentriert werden sollen, kann in dem oberen Bereich des Spalts auch eine Blechzwischenlage in dem Spalt 9 angeordnet werden. Dies kann entweder bei teilweiser Entfernung der elastischen Schicht 11 für eine steife Übertragung der Kräfte mit kleinem Hebelarm oder auch ohne Entfernung der elastischen Schicht für eine Mikronachgiebigkeit sorgen.

In Figur 2 ist ebenfalls dargestellt, dass eine als Hohlraum ausgeführte Befestigungsstelle 16 der Verschraubung 5 in dem Betonkern 2c des als Träger 2 ausgeführten ersten Tragelements vorgesehen sein kann. Diese als Hohlraum ausgeführte Befestigungsstelle 16 stellt sicher, dass genügend Platz für das Anbringen und Festziehen der Verschraubung 5 vorhanden ist. Die Befestigungsstelle 16 kann, ebenso wie der Raum 6 und der Spalt 9 nach der Montage mit Vergussbeton gefüllt werden. Dadurch wird die Verschraubung gegen ein Losdrehen gesichert sowie vor Korrosion geschützt.

Wie oben beschrieben liegt das zweite Tragelement mit dem Konturelement 3c so auf dem Dorn 1 des ersten Tragelements auf, dass zwischen dem Konturelement 3c und der ersten Auflage 3b ein Abstand 9 vorgesehen ist. Dieser Abstand dient zum einen dazu, ähnlich wie die Bewegungsfuge zwischen den beiden Grundplatten, Platz für die Relativbewegung zwischen dem Konturelement 3c und dem Dorn 1 vorzusehen. Zum anderen stellt dieser Abstand 9 bei der Montage eine Toleranz der Beabstandung der beiden Träger 2 in Längsrichtung zueinander sicher. Der Abstand 9 beträgt 0 bis 5 cm, aus statischen Gründen vorzugsweise 0 bis 2 cm. Die Lage der zu verbindenden Tragelemente zueinander kann nach Auflegen des Konturelements 3c des zweiten Tragelements auf den Dorn 1 des ersten Tragelements durch Einschieben von starren Blechen oder elastischen Schichten 11 und dem Festziehen der Verschraubung 5 fixiert werden. Anschließend können Druck- und Zugkräfte zwischen den beiden Tragelementen übertragen werden. Trotzdem bleiben durch die elastische Schicht 11 kleine Verdrehungen oder Biegungen der Tragelemente zueinander zur Vermeidung oder Minimierung einer Momenteneinspannwirkung möglich.

In Figur 2 ist zudem dargestellt, dass zur weiteren Befestigung des Dorns 1 an dem als Träger 2 ausgeführten ersten Tragelement ferner eine Bewehrung 7 vorgesehen ist. Die als Rückhängebewehrungen ausgeführten Bewehrungen 7 sind um den Dorn 1 herumgeführt. Sie erhöhen die über den Dorn übertragbare Querkraft, indem sie die Auflagerkraft vom Dorn 1 in einen statisch günstigeren, höheren Betonbereich übertragen. Die Pressungen um den Dorn 1 im Beton werden verkleinert und definierte Hebelverhältnisse der Krafteinleitung im Dorn 1 erzeugt.

In den Figuren 3a und 3b ist jeweils eine bevorzugte Ausführungsform des erfindungsgemäßen Verbindungssystems dargestellt, mit dem ein als Träger 2 ausgeführtes zweites Tragelement an seinem Längsende mit einem Querende eines als Träger 2 ausgeführten ersten Tragelements gelenkig verbunden ist. Das als Träger 2 ausgeführte erste Tragelement ist mit zwei Dornen 1 verbunden. In dieser Ausführungsform ist das erste Tragelement jedoch nicht über eine Auflage 3a, 3b, 10a, 10b, die als separates und im Wesentlichen vertikal angeordnetes Blech ausgeführt ist, mit den beiden Dornen 1 verbunden. Stattdessen sind die Dorne durch einen Steg 2a hindurch, der ein Querende des als Träger 2 ausgeführten ersten Tragelements bildet, mit dem ersten Tragelement verbunden. Der Steg 2a weist Öffnungen auf, durch welche die Dorne 1 hindurch ins Innere des ersten Tragelements ragen. Die Dorne 1 sind über den Steg 2a mit dem ersten Tragelement verbunden, sodass der Steg 2a in dieser Ausführungsform die Funktion einer Auflage 3a, 3b, 10a, 10b übernimmt. Zusätzlich sind im Inneren des ersten Tragelements Rückhängebewehrungen 7 vorgesehen, welche den Dorn mit dem ersten Tragelement verbinden, das mit Beton gefüllt ist und somit einen Betonkern 2c aufweist. Die Grundplatte 2b des zweiten Tragelements ist an einem Längsende des zweiten Tragelements in Längsrichtung des Tragelements so gekürzt, dass sie an einer Stelle, an der das Längsende des ersten Tragelements mit dem Querende des zweiten Tragelements verbunden ist, nicht an eine Grundplatte 2b des ersten Tragelements stößt. Anders ausgedrückt, die Grundplatte 2b des zweiten Tragelements endet an einem Abstellblech 15 des zweiten Tragelements. Wenn, wie in Figur 3b gezeigt, das erste Tragelement und das zweite Tragelement unter einem Winkel von mehr oder weniger als 90° zueinander angeordnet miteinander verbunden sind, ist die Grundplatte 2b des zweiten Tragelements entsprechend unter diesem Winkel gekürzt.

Wie ferner in Figur 5c zu erkennen ist, kann der Raum 6 vor dem als Träger 2 ausgeführten zweiten Tragelement zwischen dessen Abstellblech 15 und dessen Konturblech 3c mit Vergussbeton gefüllt sein, um Korrosionsschutz und eine erhöhte Feuerwiderstandsdauer zu gewährleisten. Auf der Grundplatte 2b, die hier Teil des als Stütze 4 ausgeführten ersten Tragelements ist, ist Mineralwolle 8 angeordnet, die ebenfalls die Feuerwiderstandsdauer erhöht. Die elastische Schicht 11, die in dieser Ausführungsform an der Außenwand der Stütze 4 angeordnet ist, und das Fehlen einer Verschraubung sorgen in axialer Richtung für eine Kraftentkopplung für Normalkräfte sowohl in Zug- als auch für Druckrichtung. Zumindest lässt die Anordnung aber eine geringfügige Verdrehung bzw. Biegung der Tragelemente zueinander zur Vermeidung von Einspannmomenten zu.

Figur 6a zeigt ähnliche wie Figur 5a eine Verbindung zwischen einem als Stütze 4 ausgebildetem ersten Tragelement und einem als Träger 2 aufgeführten zweiten Traglement in einer perspektivischen Ansicht. Wie oben beschrieben ist hier jedoch die Anordnung des als Bewegungsfuge dienenden Spalts anders als in der Ausführungsform von Figur 5a. In der Ausführungsform von Figur 5a erstreckt sich die Grundplatte 2b des als Träger 2 aufgeführten zweiten Tragelements bis unter die Verbindungsstelle und an den Rand des als Stütze 4 ausgeführten ersten Tragelements, wo dann ein entsprechender Spalt vorgesehen ist, der als Bewegungsfuge dient. Das bedingt, ein axiales Aufschieben des Trägers 2 mit dem darüber befindlichen Konturblech 3c auf die herausragenden Dorne 1 des der Stütze 4. In Figur 6a hingegen ist der Spalt, der als Bewegungsfuge dient, zwischen zwei Grundplatten 2b angeordnet, von denen eine Teil der Stütze 4 und eine Teil des Trägers ist. In beiden Fällen ist über der Grundplatte 2b eine trennende Schicht in Form von Mineralwolle 8 und einer elastischen Schicht 11 zur Trennung der Tragelemente gezeigt.

In Figur 6b ist eine weitere bevorzugte Ausführungsform des erfindungsgemäßen Verbindungssystems dargestellt, mit dem zwei als Träger 2 ausgeführte Tragelemente an ihren Längsseiten gelenkig miteinander verbunden werden, um einen statisch bestimmten Durchlaufträger ausbilden zu können. Ein Bereich des Trägers kann auf einer Seite des Abstellblechs 15, die nicht dem Konturelement 3c zugewandt ist, mit Beton gefüllt sein und somit einen Betonkern 2c aufweisen. Dabei handelt es sich um Beton, der bereits bei der Produktion der als Träger ausgeführten Tragelemente 2 in die durch die Grundplatte 2b und die Stege 2a begrenzten Träger eingebracht wird. Die Anordnung für eine Befestigung des Konturbleches 3c des zweiten Tragelements am Ende des über die Grundplatte des ersten Tragelements überragenden Steges 2a des zweiten Tragelements ist hier gezeigt, beispielsweise für Anschweißen. Beispielhaft zeigt diese Figur eine Ausführungsform ohne Zugkraftübertragung zwischen den beiden Tragelementen mittels Verschraubung.

Wie in Figur 7a und 7b dargestellt kann das als Träger 2 ausgeführte erste Tragelement an einer Befestigungsstelle 16, an der eine Schraubverbindung 5 vorgesehen werden soll, in dem bei der Produktion vorgesehenen Betonkern 2c eine Aussparung (Befestigungsstelle 16) aufweisen. Diese Aussparung dient einer leichteren Montage und dem Anziehen der Schraubverbindung 5. In ähnlicher Weise kann auch das als Träger 2 ausgeführte zweite Tragelement zwischen dem Abstellblech 15 und dem Konturelement 3c einen Bereich (Raum 6) aufweisen, in dem bei der Produktion kein Beton vorgesehen wird. Dieser Bereich entspricht dem weiter oben beschriebenen Raum 6. Dafür kann das zweite Tragelement zwischen dem Konturelement 3c und dem bei der Produktion vorgesehenen Beton ein Abstellblech 15 aufweisen, das in der Produktion des Betonkerns 2c als Schalung dient. In dem Raum 6, also dem Bereich zwischen dem Abstellblech 15 und dem Konturelement 3c wird in dem zweiten Tragelement bei der Produktion des Tragelements kein Beton vorgesehen. Somit kann auch in dem zweiten Tragelement die Montage der Schraubverbindung erleichtert werden. Zum Schutz vor Korrosion und zur Erhöhung der Feuerwiderstandsdauer können der Raum 6 und die Befestigungsstelle 16 nach der Montage mit Vergussbeton gefüllt werden.

Die Ausführungsformen in Figur 7a und 7b unterscheiden sich durch die Ausführung der Bohrungen in der ersten Auflage 3b. Die Bohrungen sind in der Ausführungsform in Figur 7a als geschlossene, runde Bohrungen 13 ausgeführt. In der Ausführungsform in Figur 7b hingegen sind die als nach oben geöffnete Langlöcher 14 ausgeführt, wie weiter oben beschrieben. Diese Langlöcher 14 können beispielsweise durch Fräsen in die erste Auflage eingebracht werden. Durch die Langlöcher 14 ist es vorteilhaft möglich, das in Figur 7b rechts dargestellte zweite Tragelement 2 mit bereits in der Bohrung 13 des Konturelements 3c vormontierten Schrauben von oben in die Langlöcher 14 der ersten Auflage 3b einzusetzen.

Wie in Fig. 8 dargestellt, können nach der Montage, bei der das zweite Tragelement mit dem Konturelement 3c auf den zumindest einen Dorn 1 des ersten Tragelements aufgesetzt wird, die als Hohlraum ausgeführte Befestigungsstelle 16 für die Schraubverbindung 5 in dem ersten Tragelement und der als Hohlraum ausgeführte Raum 6 des zweiten Tragelements, an denen bei der Produktion des Tragelements jeweils kein Beton vorgesehen ist, mit Vergussbeton ausgefüllt werden. Vergussbeton bezeichnet dabei Beton, der nicht bereits bei der Produktion der Tragelemente vorgesehen wird, sondern erst auf der Baustelle im Rahmen der Montage der Tragelemente zum Vergießen von Hohlräumen vorgesehen wird.

Die Erfindung ist nicht auf die in der obigen Beschreibung genannten beispielhaften Ausführungsformen beschränkt. Der Fachmann erkennt vielmehr, dass einzelne Ausführungsformen der vorliegenden Erfindung oder einzelne Merkmale dieser Ausführungsformen auch miteinander kombiniert und in einer einzigen Ausführungsform umgesetzt werden können, sofern nicht ausdrücklich eine Inkompatibilität beschrieben ist.

### BEZUGSZEICHENLISTE

- 1: Dorn
- 2: Tragbalken
- 2a: Steg
- 2b: Grundplatte
- 2c: Betonkern
- 3a: zweite Auflage
- 3b: erste Auflage
- 3c: Konturelement
- 4: Stütze
- 5: Bolzen, Schraubverbindung
- 6: Raum für oder mit Vergussbeton
- 7: Bewehrung, Rückhängebewehrung
- 8: Mineralwolle
- 9: Abstand, Spalt
- 10a: zweite Auflage mit Ankerblech
- 10b: erste Auflage mit Ankerblech
- 11: elastische Schicht
- 12: Stahlprofil, Stahlrohr
- 13: Bohrung
- 14: Langloch
- 15: Abstellblech
- 16: Befestigungsstelle mit Hohlraum für oder mit Vergussbeton

## Patentansprüche

1. Verbindungssystem für Tragelemente eines Deckensystems mit einem ersten Tragelement (2, 4) und einem zweiten Tragelement (2, 4), aufweisend
einen ersten Dorn (1) und einen zweiten Dorn (1), der an dem ersten Tragelement (2, 4) angeordnet ist,
ein Konturelement (3c), das an dem zweiten Tragelement (2, 4) angeordnet ist und eine erste Kontur aufweist, die zumindest einem Abschnitt einer äußeren Kontur des ersten Dorns (1) entspricht und eine zweite Kontur aufweist, die zumindest einem Abschnitt einer äußeren Kontur des zweiten Dorns (1) entspricht, wobei
die Kontur an einer Seite des Konturelements (3c) so geöffnet ist, dass das Konturelement (3c) in einer Querrichtung (Q_{D}) des ersten und zweiten Dorns (1) auf den ersten und zweiten Dorn (1) aufgesetzt werden kann und die Kontur an dem Dorn (1) zur Anlage gelangt, und
das Konturelement (3c) zu dem ersten und zweiten Dorn (1) in einer Längsrichtung (L_{D}) des ersten und zweiten Dorns (1) verschiebbar angeordnet ist.

2. Verbindungssystem nach Anspruch 1, das ferner zumindest einen Bolzen (5), der vorzugsweise eine Schraubverbindung ist, zur Übertragung von Zugkräften zwischen dem ersten Tragelement (2, 4) und dem zweiten Tragelement (4, 2) aufweist.

3. Verbindungssystem nach einem der vorhergehenden Ansprüche, bei dem
das erste Tragelement und das zweite Tragelement jeweils ein Tragbalken (2) ist; oder
das erste Tragelement ein Tragbalken (2) ist und das zweite Tragelement eine Stütze (4) ist; oder
das erste Tragelement eine Stütze (4) ist und das zweite Tragelement ein Tragbalken (2) ist.

4. Verbindungssystem nach Anspruch 3, bei dem der Tragbalken (2)
zwei vorzugsweise parallele Stege (2a) und zumindest eine zu den Stegen (2a) vorzugsweise senkrecht verlaufende und jeweils nach außen über die Stege (2a) hinausragende Grundplatte (2b) aufweist, die jeweils vorzugsweise aus Stahl ausgebildet sind; und
einen Kern (2c) aus Beton aufweist, der vorzugsweise mit einer Bewehrung (7) versehen ist.

5. Verbindungssystem nach Anspruch 4, bei dem auf einem Abschnitt der Grundplatte (2b), der dem Konturelement (3c) zugewandt ist, Mineralwolle (8) angeordnet ist.

6. Verbindungssystem nach einem der vorhergehenden Ansprüche, bei dem das Konturelement (3c) als ein im Einbauzustand im Wesentlichen vertikal angeordnetes Blech ausgeführt ist und vorzugsweise fest mit dem zweiten Tragelement verbunden ist.

7. Verbindungssystem nach einem der vorhergehenden Ansprüche, bei dem der erste und/oder zweite Dorn (1) einen runden oder rechteckigen Querschnitt aufweist.

8. Verbindungssystem nach einem der vorhergehenden Ansprüche, bei dem der erste und/oder zweite Dorn (1) über eine erste Auflage (3b, 10b) und/oder über eine zweite Auflage (3a, 10a) mit dem ersten Tragelement verbunden ist, wobei
die erste Auflage (3b, 10b) und/oder die zweite Auflage (3a, 10a) über einen gesamten Umfang des ersten und/oder zweiten Dorns (1) mit dem ersten und/oder zweiten Dorn (1) verbunden ist/sind; oder
die erste Auflage (3b, 10b) über einen ersten Teil eines Umfangs des ersten und/oder zweiten Dorns (1) mit dem ersten und/oder zweiten Dorn (1) verbunden ist und/oder die zweite Auflage (3a, 10a) über einen zweiten Teil eines Umfangs des ersten und/oder zweiten Dorns (1), der vorzugsweise dem ersten Teil gegenüberliegt, mit dem ersten und/oder zweiten Dorn (1) verbunden ist.

9. Verbindungssystem nach Anspruch 8, wobei
in der ersten Auflage (3b) und/oder der zweiten Auflage (3a) und in dem Konturelement (3c) Bohrungen (13) zur Aufnahme eines Bolzens (5), vorzugsweise einer Schraubverbindung, vorgesehen sind; und
die Bohrungen in der ersten Auflage (3b) und/oder der zweiten Auflage (3a) als Langlöcher (14) vorgesehen sind, die sich zu einer nach oben weisenden Seite der ersten Auflage (3b) und/oder der zweiten Auflage (3a) hin öffnen.

10. Verbindungssystem nach Anspruch 8 oder 9, bei dem an einer dem Konturelement (3c) zugewandten Seite der ersten Auflage (3b) oder der zweiten Auflage (3a) eine elastische Schicht (11) angeordnet ist.

11. Verfahren des Ausbildens einer Verbindungsstelle, vorzugsweise in einem deckengleichen Unterzug, mit einem Verbindungssystem nach einem der vorhergehenden Ansprüche, das folgenden Schritt aufweist:
Auflegen des Konturelements (3c) des zweiten Tragelements (2, 4) auf den ersten und/oder zweiten Dorn (1) des ersten Tragelements (2,4).

12. Verfahren nach Anspruch 11, das ferner folgenden Schritt aufweist:
Befestigen des ersten Tragelements an dem zweiten Tragelement mittels eines Bolzens (5), der vorzugsweise eine Schraubverbindung ist, an einer Befestigungsstelle (16) zur Übertragung von Zugkräften zwischen dem ersten Tragelement (2, 4) und dem zweiten Tragelement (2, 4).

13. Verfahren nach Anspruch 12, das ferner folgenden Schritt aufweist:
Einlegen zumindest eines in dem Konturelement (3c) des zweiten Tragelements (2, 4) vormontierten Bolzens (5) in ein Langloch (14), das in einer an dem ersten Tragelement (2, 4) angeordneten Auflage (3a, 3b) zu einer Seite hin geöffnet ist.

14. Verfahren nach Anspruch 13, das ferner folgenden Schritt aufweist:
Auffüllen der Befestigungsstelle (16) mit Vergussbeton.
